# EUROPÄISCHE PATENTSCHRIFT

(11) **EP 0 031 127 B1**
(45) Veröffentlichungstag und Bekanntmachung des Hinweises auf die Patenterteilung: **02.05.1984**
(21) Anmeldenummer: 80107943.5
(22) Anmeldetag: 16.12.1980
(51) Int. Cl.: A61C 19/00

(54) **Zahnärztliches Gerät**
Dental apparatus
Appareil dentaire

(30) Priorität: 20.12.1979 DE 2951538
(43) Veröffentlichungstag der Anmeldung: 01.07.1981
(73) Patentinhaber: SIEMENS AKTIENGESELLSCHAFT, 80333 München (DE)
(72) Erfinder: Fleer, Ernst Otto, D-6140 Bensheim (DE); Günther, Werner, D-6140 Bensheim (DE)

## Beschreibung

Die Erfindung bezieht sich auf ein zahnärztliches Gerät mit einer Vielzahl von in einem Trägerteil nebeneinander angeordneten Modulbausteinen, deren Frontflächen zur Bedienungsseite hin schräg nach vorne geneigt ausgebildet sind und von denen einige Aufnahmehülsen für schlauch- und kabelgebundene Instrumente enthalten, die in der Ruhestellung aus den Frontflächen vorstehen und - von vorne und von links nach rechts gesehen - für Rechtshandbetrieb in steigender Reihenfolge und für Linkshandbetrieb in fallender Reihenfolge in wenigstens zwei verschiedenen Höhen, unter Bildung mehrerer Folgen, vor und/oder zwischen und/ oder nach denen sich jeweils ein Modulbaustein ohne aus der Frontfläche vorstehendem Instrument befindet, angeordnet sind.

Das Problem, in einem zahnärztlichen Gerät nicht nur vier oder maximal fünf Instrumente, sondern deren sechs oder sieben ergonomisch griffgünstig unterzubringen, ist bisher auf unterschiedliche Weise versucht worden zu lösen.

Denkbar wäre zunächst, entsprechend dem Vorbild nach einem bekannten Gerät (DE-B-2316 071), die Modulbausteine nebeneinander in einer Reihe in einem Trägerteil anzuordnen und die Gesamtanordnung schubladenartig herausziehbar und mittels einer Achslagerung derart schwenkbar zu haltern, daß die einzelnen Modulbausteine im herausgezogenen Zustand fächerartig, unter Bildung einer steigenden (oder fallenden) Reihenfolge, geneigt werden können. Abgesehen davon, daß eine solche Lösung von der Mechanik her gesehen relativ aufwendig und damit auch störanfällig wäre, würde sich, bei angenommen sieben Modulbausteinen, ein optisch und damit auch auf den Patienten störend wirkendes Gebilde ergeben. Darüber hinaus bilden die gegeneinander in ihrer Neigungslage verstellbaren Modulbausteine Schmutzkanten und -spalte, die aus hygienischer Sicht zu vermeiden sind.

Denkbar wäre auch eine Anordnung entsprechend einem anderen bekannten Gerät (US-A-34 27 719), bei dem die Aufnahmehülsen für die zu halternden Instrumente mit gleichem Neigungswinkel alternierend in zwei verschiedenen Höhenlagen einer schräg zur Bedienungsseite hin geneigten Frontfläche angeordnet sind. Eine solche wechselseitige Anordnung der Instrumente hat zwar gegenüber der zuvor genannten Anordnung den Vorteil, daß keine mechanisch bewegten Teile vorhanden sind und gegenüber einer starren Anordnung der Instrumente in einer Ebene den Vorzug, daß durch den Versatz der Instrumente der Zugriff etwas besser ist ; die Gefahr des Anstoßens und Verletzens an benachbarten Instrumenten beim Zugriff ist jedoch auch hier noch relativ groß.

Der Zugriff zu den Instrumenten kann zwar, wie dies bei einem anderen bekannten Gerät (AT-B-255 640) der Fall ist, gefahrloser gestaltet werden, wenn, benachbart den mit Instrument versehenen Modulbausteinen, ein « Blind •-Modulbaustein, d. h. ein Modulbaustein ohne Instrument, vorgesehen ist. Eine solche Unterbrechung der Instrumentenanordnung bringt zwar einen gewissen Freiraum, der den Zugriff zu den Instrumenten verbessert und damit die Gefahr des Anstoßens und Verletzens vermindert. Will man jedoch auf diese Weise beispielsweise sechs oder sieben Instrumente im Gehäuse unterbringen, so würde sich eine zu breite Gesamtanordnung ergeben, die nicht nur schlechter zu handhaben wäre, sondern, da die Instrumente insgesamt zu weit auseinanderliegen würden, auch die Grifftechnik verschlechtern würde.

Aufgabe der Erfindung ist es, demgegenüber ein Gerät der eingangs genannten Gattung anzugeben, in dem viele Instrumente platzsparend und optisch ansprechend untergebracht werden können, ohne daß sich dabei die Gesamtanordnung zu sehr vergrößert und bei dem der Zugriff zu den Instrumenten verbessert und die Gefahr einer Verletzung an benachbarten Instrumenten während des Zugriffs vermindert ist.

Zur Lösung der gestellten Aufgabe wird bei einem zahnärztlichen Gerät der eingangs genannten Gattung gemäß der Erfindung vorgeschlagen, daß die vor und/oder zwischen und/ oder nach den Folgen befindlichen Modulbausteine eine Aufnahmehülse mit einer in der Tiefe des Modulbausteins verstellbaren Instrumentenhalterung enthalten, in deren Ruhestellung das von ihr getragene Instrument eingesenkt und in deren Arbeitsstellung das Instrument wenigstens teilweise über die Frontfläche des Modulbausteins vorstehend angeordnet ist.

Gemäß der Erfindung kann der bei Geräten bekannter Bauart bisher nicht genutzte, für den Zugriff jedoch gewünschte Freiraum zur Unterbringung weiterer Instrumente genutzt werden, wodurch bei gleicher (Front-) Fläche mehr Instrumente angeordnet werden können, jedoch ohne daß sich die oben geschilderte Behinderung beim Zugriff zu den übrigen Instrumenten einstellen würde. Die einsenkbar gehalterten Instrumente sind zweckmäßigerweise solche, die weniger häufig gebraucht werden, z. B. Instrumente zur Zahnsteinentfernung oder Instrumente für chirurgische Zwecke.

Vorteilhafte Ausgestaltungen und Weiterbildungen der Erfindung sind in den Unteransprüchen definiert.

Die Anordnung der Instrumente in den zwei unter einem stumpfen Winkel zueinander stehenden Frontflächenabschnitten hat gegenüber einer in einer Ebene liegenden Frontfläche den Vorteil, daß ein noch größerer Längenabschnitt zum Ergreifen der Instrumente gegeben ist, was insbesondere bei relativ kurzen Instrumenten von Vorteil ist. Ein noch günstigerer Zugriff wird erzielt, wenn die Aufnahmehülsen in beiden Ebenen unterschiedlich zur Horizontalen geneigt sind, nämlich in einem oberen Flächenabschnitt stärker als in einem unteren Flächenabschnitt. Eine solche Aufspreizung der Instrumente in Verbindung mit der Anordnung der Instrumente in zwei Ebenen führt zu einem noch besseren Zugriff zu den Instrumenten.

Ein Ausführungsbeispiel der Erfindung wird nachfolgend anhand der Zeichnung näher erläutert.

Es zeigen :
Figur 1 ein zahnärztliches Gerät nach der Erfindung in schaubildlicher Darstellung,
Figuren 2 und 3 schematische Darstellungen einer Anordnung der Instrumente,
Figur 4 das Gerät nach Fig. 1 mit ausgefahrenem Instrument 12 im Schnitt entlang der Linie IV-IV,
Figur 5 die Halterung des Instruments 12 im Längsschnitt dargestellt,
Figur 6 die Halterung des in Fig. 5 dargestellten Instruments in perspektivischer Darstellung.

Die Fig. 1 zeigt in einer schaubildlichen Darstellung ein zahnärztliches Gerät mit einem flachen tischartigen Trägerteil 1, in dem sieben in ihrer Breite und Bauhöhe gleiche Module 2 bis 8 gehaltert sind. Die Module 2 bis 7 nehmen schlauchgebundene Instrumente 9 bis 14 auf. Die Instrumente 9 bis 11 sowie 13 und 14 stehen in der gezeigten Ablage- oder Nichtgebrauchsstellung über die mit 15 bezeichneten Frontflächen der Module vor, so daß sie vom Benutzer aus dieser Stellung heraus ergriffen werden können.

Das Instrument 12 befindet sich in der dargestellten Nichtgebrauchslage in einer versenkten Position, in der die Instrumentenspitze hinter der Frontfläche 15 liegt. Die Module 5 und 8 sind « Leerfelder » oder sog. « Leerfeld »-Module, die entweder überhaupt kein Instrument (Modul 8) oder in der Nichtgebrauchslage kein über die Frontfläche 15 vorstehendes Instrument aufweisen. In der Ausführung ohne Instrument (Modul 8) können in dem Modul diverse Versorgungs-, Steuer- und Kontrolleinrichtungen untergebracht sein.

In den Fig. 2 und 3 sind mehrere Möglichkeiten einer Anordnung der Module und der Instrumente nach der Erfindung schematisch aufgezeigt, wobei der Einfachheit halber die « Leerfelder » bzw. « Leerfeld »-Module schraffiert und die Lage der Instrumente bzw. deren Aufnahmehülsen durch Kreise angedeutet sind. Die Instrumente 9 bis 14 sind entsprechend der Anordnung nach Fig. 2 in zwei im wesentlichen waagerechte Ebenen I, II innerhalb der Bauhöhe (h) der Module angeordnet, und zwar von links nach rechts gesehen mit steigender Anordnung unter Bildung von Folgen A, B, die einerseits durch die Instrumente 9, 10 und 11 (Folge A) und andererseits durch die Instrumente 13 und 14 (Folge B) gebildet sind, wobei zwischen den Folgen A und B sich das « Leerfeld »-Modul 5 befindet. Vorteilhaft kann es sein, wiederkehrende gleiche Folgen, z. B. A, A oder B, B vorzusehen, zwischen denen jeweils ein « Leerfeld » gleicher Modulbreite oder ein « Leerfeld »-Modul angeordnet ist. Besonders vorteilhaft ist eine Anordnung B/B mit alternierend angeordneten Handstücken in der einen und anderen Ebene.

Sind bei dem in Fig. 2 aufgezeigten Schema die Instrumente bzw. deren Aufnahmehülsen in im wesentlichen zwei horizontalen Ebenen I, II angeordnet, so sind bei der ebenfalls möglichen Ausführungsform nach dem Schema gemäß Fig. 3 jeweils drei Instrumente in drei verschiedenen Ebenen I bis III angeordnet, und zwar auch wiederum von links nach rechts gesehen mit steigender Anordnung. Jeweils drei Instrumente bilden hier wiederum eine Folge C, wobei sich zwischen den Folgen ein « Leerfeld » oder « Leerfeld »-Modul befindet.

Die gezeigte Anordnung der Instrumente ist für eine Rechtshänderausführung gedacht ; für eine Linkshänderbenutzung der Instrumente müßten diese - von links nach rechts gesehen - nicht in steigender, sondern in fallender Anordnung, unter Bildung wiederum der dargestellten Instrumentenfolge und unter Belassung eines « Leerfeldes » oder « Leerfeld •-Moduls zwischen zwei Folgen, angeordnet werden.

Die in einer Ebene nebeneinander angeordneten Instrumente 9 und 10 sind, wie aus Fig. 4 ersichtlich, mit unterschiedlichem Neigungswinkel gehaltert, so daß bei der Entnahme der Instrumente keine Behinderung eintritt.

Die Fig. 4 und 5 zeigen die sich aus der Anordnung der Aufnahmehülsen ergebende Lage der Instrumente von der Seite teilweise im Schnitt, wobei das Instrument 12 in der ausgefahrenen Stellung gezeigt ist.

Aus der Fig. 4 ist ersichtlich, daß die Frontfläche 15 eines jeden Moduls in zwei Abschnitte 16, 17 aufgeteilt ist, von denen der (obere) Abschnitt 16 sich über etwa 2/3 der Bauhöhe eines Moduls erstreckt und etwa vertikal bis leicht schräg nach vorne verläuft, hingegen der (untere) Abschnitt 17 in einem spitzen Winkel α von etwa 45° zur Horizontalen schräg nach vorne verläuft. In der Ebene dieser Schräge liegen beidseitig der Module angeordnete Griffe 18. Die Anordnung der Griffe 18 in der gezeigten Weise erlaubt ein leichtes und handliches « Verfahren des Gerätes, wobei sich der Daumen einer den Griff umfassenden Hand bequem auf einer in Fig. 1 mit 19 bezeichneten Stützfläche abstützen kann.

Im oberen Abschnitt 16 der Frontfläche 15 der Module 3 und 6 sind Einstellglieder 20, z. B. ein Drehpotentiometer zum Einstellen der Drehzahl der betreffenden Instruments, angeordnet, und zwar so, daß ihre Betätigungsflächen etwa daumenbreit unterhalb der Oberkante 21 des Trägerteils 1 liegen. Eine Anordnung der Einstellglieder in diesem Bereich erlaubt ein rasches Auffinden des Betätigungsgliedes ; bei Auflegen der Hand auf die Oberseite des Trägerteils 1 kommt der Daumen zwangsläufig auf dem Betätigungsglied des Einstellorgans zu liegen.

Aus der Darstellung ist ersichtlich, daß die Instrumente mit unterschiedlichen Neigungswinkeln gehaltert sind. Der Neigungswinkel β, unter dem die Instrumente 11 und 14 bzw. deren Aufnahmehülsen 22 gehaltert sind, beträgt etwa 38°, im Gegensatz zu den Instrumenten 10 und 13, die bzw. deren Aufnahmehülsen 23 unter einem Winkel γ von etwa 20° gehaltert sind. Das versenkt angeordnete Instrument 12 bzw. dessen Aufnahmehülse 24 ist unter einem Winkel 8 von etwa 10 bis 15° zur Horizontalen geneigt angeordnet. Das in gleicher Ebene wie das Instrument 10 und neben diesem angeordnete Instrument 9 ist, wie aus der Darstellung ersichtlich ist, etwas steiler gehaltert (Winkel γ'). Durch die verschieden geneigte Anordnung der Instrumente in der oberen und unteren Ebene läßt sich so eine optimale Grifftechnik erzielen.

Aus der Seitendarstellung nach der Fig. 4 in Verbindung mit der perspektivischen Darstellung nach Fig. 1 ist ersichtlich, daß die Griffe 18 in Verlängerung der Schräge, die durch die untere Frontfläche 17 gegeben ist, liegen. Die Ausbildung und Anordnung des Griffes in der dargestellten Form erlaubt so ein äußerst gutes Verstellen des Gerätes, das entweder über einen Fahr^{f}uß oder in bekannter Weise über einen Parallelogrammarm mit entsprechenden Drehgelenken erfolgen kann.

Anhand der Fig. 6 soll die verstellbare Halterung des Instruments 12, das zweckmäßigerweise ein Zusatzinstrument ist, welches weniger häufig gebraucht wird als die übrigen Instrumente, aufgezeigt werden. Das Instrument 12 ist in einer Aufnahmehülse 24 mit einem längsbeweglichen Schlitten 25 gehaltert, der wiederum in zwei parallelen Führungsstangen 26 verschiebbar geführt ist. Die Führungsstangen 26 sind am Gehäuse 27 des Moduls 5 befestigt und weisen eine Länge auf, die es gestattet, das Instrument aus einer Grundstellung, in der die Spitze des Instruments hinter der Frontseite 16 des Moduls versenkt angeordnet ist (Fig. 1) in eine Gebrauchsstellung zu bringen, in der zumindest die Spitze und der sich daran anschließende Handgriff aus der Öffnung des Moduls hervorstehen (Fig. 4 und 5).

Zur Verschiebung des beweglichen Teils 25 der Aufnahmehülse 24 ist unterhalb der Hülse 25 ein Betätigungsbügel 28 angeordnet.

Im « Leerfeld »-Modul 8 kann - wie beim Modul 5 - ebenfalls ein versenkt angeordnetes Instrument gehaltert sein.

## Patentansprüche

1. Zahnärztliches Gerät mit einer Vielzahl von in einem Trägerteil (1) nebeneinander angeordneten Modulbausteinen (2 bis 8), deren Frontflächen (15) zur Bedienungsseite hin schräg nach vorne geneigt ausgebildet sind und von denen einige Aufnahmehülsen (22 bis 24 ) für schlauch-und kabelgebundene Instrumente (9 bis 14) enthalten, die in der Ruhestellung aus den Frontflächen vorstehen und - von vorne und von links nach rechts gesehen - für Rechtshandbetrieb in steigender Reihenfolge und für Linkshandbetrieb in fallender Reihenfolge in wenigstens zwei verschiedenen Höhen (Ebenen I, 11), unter Bildung mehrerer Folgen (A, B, C), vor und/oder zwischen und/oder nach denen sich jeweils ein Modulbaustein (5, 8) ohne aus der Frontfläche (15) vorstehendem Instrument befindet, angeordnet sind, dadurch gekennzeichnet, daß die vor und/ oder zwischen und/oder nach den Folgen (A, B, C) befindlichen Modulbausteine (5, 8) eine Aufnahmehülse (24) mit einer in der Tiefe des Modulbausteins verstellbaren Instrumentenhalterung (25) enthalten, in deren Ruhestellung (Figur 6) das von ihr getragene Instrument (12) eingesenkt und in deren Arbeitsstellung (Figur 5) das Instrument (12) wenigstens teilweise über die Frontfläche (15) des Modulbausteins (5) vorstehend angeordnet ist.

2. Zahnärztliches Gerät nach Anspruch 1, dadurch gekennzeichnet, daß die Frontflächen (i5) der Modulbausteine (2 bis 8) im unteren Bereich zur Bedienungsseite hin abgewinkelt sind und so zwei unter einem stumpfen Winkel zueinander Stehende Frontflächenabschnitte (16, 17) bilden.

3. Zahnärztliches Gerät nach Anspruch 2, dadurch gekennzeichnet, daß die Aufnahmehülsen (22) im oberen Flächenabschnitt (16) stärker gegen die Horizontale geneigt sind (Winkel β) als die im unteren Flächenabschnitt (17) (Winkel -y in I).

4. Zahnärztliches Gerät nach einem der Ansprüche 1 bis 3, dadurch gekennzeichnet, daß innerhalb einer Folge (A) die Aufnahmehülsen (23, 24) von zwei benachbarten Modulbausteinen (2, 3) in gleicher Höhe (Ebene I), jedoch mit unterschiedlichem Neigungswinkel (γ, γ') angeordnet sind (Fig. 2).

5. Zahnärztliches Gerät nach Anspruch 2, dadurch gekennzeichnet, daß die Instrumentenhalterung (25) für das einsenkbare Instrument (12) in der Höhe (Ebene I) des unteren Flächenabschnittes angeordnet ist.

6. Zahnärztliches Gerät nach Anspruch 5, dadurch gekennzeichnet, daß die Instrumentenhalterung (25) für das einsenkbar angeordnete Instrument (12) weniger stark gegen die Horizontale geneigt angeordnet ist (Winkel 8) als die übrigen Aufnahmehülsen (23) im unteren Flächenabschnitt (Ebene I).

7. Zahnärztliches Gerät nach einem der Ansprüche 1 bis 6, dadurch gekennzeichnet, daß der Neigungswinkel (ß) für die höher gelegenen Aufnahmehülsen (22, Ebene II) zwischen 30° und 40°, der Neigungswinkel (γ) für die darunter liegenden Aufnahmehülsen (23, Ebene I) etwa 20° und der Neigungswinkel (8) für die Aufnahmehülsen (24) der einsenkbaren Instrumente (12) etwa 15° beträgt.

8. Zahnärztliches Gerät nach Anspruch 2, dadurch gekennzeichnet, daß die Modulbausteine (3, 6) welche Aufnahmehülsen (23) im unteren Flächenabschnitt (17, Ebene I) aufweisen, im oberen Flächenabschnitt (16) mit unmittelbar unterhalb der Oberkante (21) des Trägerteils (1), vorzugsweise eine Daumenbreite unterhalb der Oberkante, angeordneten Bedienungsorganen (20) versehen sind.

9. Zahnärztliches Gerät nach einem der Ansprüche 1 bis 6, dadurch gekennzeichnet, daß beidseitig neben den äußeren Modulbausteinen (2, 8) am Trägerteil (1) ein in Verlängerung der Schräge des unteren Flächenabschnittes (17) verlaufender Griff (8) angeordnet ist.

10. Zahnärztliches Gerät nach einem der Ansprüche 1 bis 9, dadurch gekennzeichnet, daß für die Aufnahme der Instrumente (9 bis 14) nach unten offene, bis zur Unterkante heruntergezogene Aufnahmehülsen (22, 23, 24) vorgesehen sind.

## Claims

1. Dental apparatus comprising a plurality of modular elements (2 to 8) which are arranged one beside another in a carrier component (1) and the front faces (15) of which are sloped forwards towards the operating side, and some of which receiving sockets (22 to 24) for hose- and cable- connected instruments (9 to 14), which in the position of rest project from the front faces and, as viewed from the front and from left to right, are arranged for right-handed operation in a rising sequence and for left-handed operation in a falling sequence at at least two different levels (levels I, II), so as to form a plurality of sequences (A, B, C), before, and/or between, and/or after, each of which there is arranged a modular element (5, 8) without an instrument projecting from the front surface (15) thereof, characterised in that those modular elements (5, 8) which are arranged before, and/or between, and/or after, the sequences (A, B, C), contain a receiving socket (24) with an instrument holder (25) which is adjustable in respect of the depth of the modular element and in the position of rest (Figure 6) of which, the instrument (12) which it carries is lowered, and in the operating position of which (Figure 5), the instrument (12) is arranged so as to at least partially project beyond the front face (15) of the modular element (5).

2. Dental apparatus according to Claim 1, characterised in that in the lower region, the front faces (15) of the modular elements (2 to 8) are angled towards the operating side and thus form two front face portions (16, 17) which form an obtuse angle with one another.

3. Dental apparatus according to Claim 2, characterised in that the receiving sockets (22) in the upper face portion (16) incline at a greater angle to the horizontal plane (angle β) than those in the lower face portion (17) (angle γ in I).

4. Dental apparatus according to one of Claims 1 to 3, characterised in that, within a sequence (A), the receiving sockets (23, 24) of two adjacent modular elements (2, 3) are arranged at the same level (level I) but with a different angle of inclination (γ, γ') (Figure 2).

5. Dental apparatus according to Claim 2, characterised in that the instrument holder (25) for the lowerable instrument (12) is arranged at the level (level I) of the lower face portion.

6. Dental apparatus according to Claim 5, characterised in that the instrument holder (25) for the instrument (12) which is arranged to be lowerable inclines at a smaller angle to the horizontal plane (angle 8) than the other receiving sockets (23) in the lower face portion (level I).

7. Dental apparatus according to one of Claims 1 to 6, characterised in that the angle of inclination (β) for the receiving sockets at the higher level (22, level II) is between 30° and 40°, the angle of inclination (γ) for the underlying receiving sockets (23, level I) is about 20°, whilst the angle of inclination (8) for the receiving sockets (24) of the lowerable instruments (12) is about 15°.

8. Dental apparatus according to Claim 2, characterised in that the modular elements (3, 6) which have receiving sockets (23) in the lower face portion (17, level I), are provided in the upper face portion (16) with operating elements (20) which are arranged directly beneath the upper edge (21) of the carrier component (1) and preferably at one thumb's width below the upper edge.

9. Dental apparatus according to one of Claims 1 to 6, characterised in that adjacent to the outer modular elements (2, 8), there is fixed to the carrier component (1) at each side thereof, a handle (18) which forms an extension of the slope of the lower face portion (17).

10. Dental apparatus according to one of Claims 1 to 9, characterised in that receiving sockets (22, 23, 24) are provided to receive the instruments (9 to 143), which are open at the bottom and come down to the lower edge.

## Revendications

1. Appareil de dentisterie comportant plusieurs éléments modulaires (2 à 8) disposés côte à côte dans un élément de support (1), dont les faces frontales (15), sont du côté d'utilisation, réalisées obliquement vers l'avant et dont quelques-uns comportent des douilles de réception (22 à 24) pour des instruments (9 à 14) destinés à être reliés à des tuyaux flexibles et à des câbles et qui en position de repos sont saillantes sur les faces frontales et sont disposées, si l'on regarde de l'avant et de gauche à droite, pour un utilisateur avec la main droite, suivant une suite croissante et, pour un utilisateur avec la main gauche, suivant une suite décroissante, et dans au moins deux hauteurs différentes (plans I, II), avec formation de plusieurs suites (A, B, C), à l'avant et/ou entre et/ou après lesquelles se situe un élément modulaire (5, 8) sans instrument saillant sur la face frontale (15), caractérisé par le fait que les éléments modulaires (5, 8) qui se situent avant et/ou entre et/ou après les suites (A, B, C), comportent une douille de réception (24) avec un support d'instrument réglable dans le sens de la profondeur de l'élément modulaire, dans la position de repos duquel (figure 6) l'instrument (12) qu'il porte est enfoncé et dans la paroi de travail duquel (figure 5) l'instrument (12) est au moins partiellement en saillie sur la face frontale (15) de l'élément modulaire (5).

2. Appareil de dentisterie selon la revendication 1, caractérisé par le fait que les faces frontales (15) des éléments modulaires (2 à 8) sont coudées dans la partie inférieure, en direction de l'utilisateur et forment ainsi deux sections de faces frontales (16,17) faisant entre elles un angle obtus.

3. Appareil de dentisterie selon la revendication 2, caractérisé par le fait que les douilles de réception (22) dans la section de face supérieure (16) sont davantage inclinées par rapport à l'horizontale (angle β) que celles qui sont situées dans la section de face inférieure (17) (angle y dans I).

4. Appareil de dentisterie selon l'une des revendications 1 à 3, caractérisé par le fait que dans une suite (A), des douilles de réception (22, 23) de deux éléments modulaires voisins (2, 3) sont disposées à la même hauteur (plan I), toutefois avec des angles d'inclinaison différents (γ, γ') (figure ₂).

5. Appareil de dentisterie selon la revendication 2, caractérisé par le fait que le support d'instrument (25) pour un instrument (12) susceptible d'être enfoncé est disposé au niveau (plan I) de la section de face inférieure.

6. Appareil de dentisterie selon la revendication 5, caractérisé par le fait que le support d'instrument (25) pour l'instrument (12) disposé pour pouvoir être enfoncé, est moins incliné par rapport à l'horizontale (angle 8) que les autres douilles de réception (23) situées dans la section de face inférieure (plan 1).

7. Appareil de dentisterie selon l'une des revendications 1 à 6, caractérisé par le fait que l'angle d'inclinaison (β) ou les douilles de réception (22, plan II) situées plus haut se situent entre 30° et 40°, l'angle d'inclinaison (γ) pour des douilles de réception (23, plan I) situées en dessous est d'environ 20° et l'angle d'inclinaison (8) pour les douilles de réception (24) des instruments (12) enfoncées est d'environ 15°.

8. Appareil de dentisterie selon la revendication 2, caractérisé par le fait que les éléments modulaires (3, 6) qui comportent des douilles de réception (23) dans la section de face inférieure (17, plan I) sont pourvus, dans la section de face supérieure (16), d'organes de commande (20) situés directement au-dessus du bord supérieur (21) de l'élément de support (1) et réalisées de préférence à la largeur d'un pouce, sous le bord supérieur.

9. Appareil de dentisterie selon l'une des revendications 1 à 6, caractérisé par le fait que de part et d'autre et près des éléments modulaires extérieurs (2, 8), on prévoit sur l'élément de support (1) un organe de préhension (18) qui s'étend dans le prolongement de l'obliquité de la section de face inférieure (17).

10. Appareil de dentisterie selon l'une des revendications 1 à 9, caractérisé par le fait que pour recevoir les instruments (9 à 14) on prévoit des douilles de réception (22, 23, 24) ouvertes vers le bas et s'étendant jusqu'au bord inférieur.
